# EUROPÄISCHE PATENTSCHRIFT

(11) **EP 1 418 049 B1**
(45) Veröffentlichungstag und Bekanntmachung des Hinweises auf die Patenterteilung: **12.05.2010**
(21) Anmeldenummer: 03016019.6
(22) Anmeldetag: 15.07.2003
(51) Int. Cl.: B41F 23/04

(54) **Rotationsdruckmaschine**
Rotary printing machine
Machine d'impression rotative

(30) Priorität: 17.07.2002 DE 10232255
(43) Veröffentlichungstag der Anmeldung: 12.05.2004
(73) Patentinhaber: Koenig & Bauer Aktiengesellschaft, 97080 Würzburg (DE)
(72) Erfinder: Jentzsch, Arndt, 01640 Coswig (DE); Ziegenbalg, Christian, 01689 Weinböhla (DE); Becker, Uwe, 01445 Radebeul (DE); Steinborn, Tilo, 01682 Meissen (DE); Pscheidl, Michael, 01809 Heidenau (DE); Lange, Matthias, 01561 Sacka (DE)

(56) Entgegenhaltungen:
- EP-A- 1 108 537
- US-A1- 2002 011 707

## Beschreibung

Die Erfindung betrifft eine Rotationsdruckmaschine mit einer Anlage, wenigstens einem Druckwerk-Modul, aufweisend einen Druckzylinder und einen Übergabezylinder, einer Auslage und mit einer Korona-Einrichtung zum Behandeln von als Bogen oder als Platte vorliegenden Bedruckstoffen mittels elektrischer Korona-Entladung, mit einer Behandlungselektrode und einer Gegenelektrode, zwischen denen ein Behandlungsspalt ausgebildet ist.

Die Koronabehandlung ist ein für die Vorbehandlung von bahnförmigen bzw. plattenförmigen Bedruckstoffen in der Druckindustrie bewährtes und oft eingesetztes Behandlungsverfahren. Ziel der Behandlung ist es, die Bedruckstoffe derart aufzubereiten, dass für das eigentliche Bedrucken oder Lackieren der Bedruckstoffe eine ausreichende Haftung an den Bedruckstoffen auch an nichtpolaren Stoffen erreicht oder gar erst ermöglicht wird. Bei der Behandlung der Bedruckstoffe werden diese durch einen Behandlungsspalt geführt, in welchem zwischen der Behandlungselektrode und der Gegenelektrode eine Koronaentladung auftritt, die die Bedruckstoffoberfläche beeinflusst.

Bei einer Weiterbehandlung von Bedruckstoffen in Form von stapelweise vorgehaltenen Einzelbogen/Einzelplatten besteht das Problem, dass sich die durch die Koronabehandlung erzielten Effekte zeitlich verändern bzw. wieder zurückbilden. Das hat häufig Qualitätsschwankungen im Fertigungsablauf zur Folge.

Um diese Qualitätsschwankungen zu vermeiden, wurde in der DE 100 39 073 A1 eine Vorrichtung zur Koronabehandlung von bogenförmigen Flachmaterial vorgeschlagen, mit der das Bogenmaterial unter Einbeziehung bestimmter variabler Parameter direkt in der Verarbeitungslinie behandelt werden kann. Der zu behandelnde Bogen wird von einer als Gegenelektrode ausgebildeten Transportelektrodeneinheit (Transportwalze) transportiert, indem der Bogen von an der Transportelektrodeneinheit ausgebildeten Greifern gegriffen und übergeben wird. Die der Transportelektrodeneinheit (Gegenelektrode) gegenüberliegende Behandlungselektrode ist dabei so ausgebildet, dass diese zum Durchlassen der Greifer durch den Behandlungsspalt von der Gegenelektrode, also der Transportwalze wegschwenkt, wodurch der Behandlungsspalt vergrößert wird, das heißt, der Behandlungsspalt wird synchron mit dem Umlauf der Bogengreifer zwischen einer Arbeits- und einer Greiferdurchlassstellung verstellt.

Aus der DE 100 41 934 A1 ist ferner ein Verfahren und eine Vorrichtung zur Koronabehandlung bekannt, bei der die auf einen Bedruckstoff aufgetragene Farbschicht vor dem z.B. Lackieren mittels Koronabehandlung getrocknet wird. Dies erfolgt, indem die Einrichtung zur Koronabehandlung nach dem letzten Druckwerk und vor der Einrichtung zum Beschichten des Bedruckstoffes vorgesehen und über dem Gegendruckzylinder des letzten Farb-Druckwerkes angeordnet ist.

Aufgabe der Erfindung ist es, eine Rotationsdruckmaschine gemäß der eingangs genannten Art derart weiterzubilden, dass die Korona-Einrichtung zur gezielten Behandlung von Bedruckstoffen in unterschiedlichen Verarbeitungsstufen innerhalb einer Verarbeitungslinie eingesetzt werden kann.

Diese Aufgabe wird gelöst, indem die Korona-Einrichtung einem Druckwerk zugeordnet ist, derart, dass der Druckzylinder als Gegenelektrode ausgebildet ist, und wobei mit diesem Druckzylinder mit der übrigen Korona-Einrichtung und mit einer Übergabetrommel ein separates Korona-Druckwerk-Modul ausgebildet ist.

Die Vorteile dieser Anordnung bestehen insbesondere darin, dass das Korona-Druckwerk-Modul an jeder beliebigen Passage zwischen/vor/nach Druckwerken einer Rotationsdruckmaschine eingeordnet werden kann. Die Nachteile der bisherigen Lösungen nach dem Stand der Technik, wonach die Korona-Einrichtung in ein bestehendes Druckwerk nachträglich/zusätzlich eingebaut bzw. an dieses angepasst werden muss, insbesondere hinsichtlich der Einrichtung des technisch erforderlichen Behandlungsspalts, der notwendigen konstruktiven Maßnahmen aufgrund der umlaufenden Greiferelemente an dem Druckzylinder, der Anordnung zusätzlicher Aggregate, wie z.B. Blas- oder Saugeinrichtungen, und des sich dadurch ergebenden erhöhten Aufbaus, können mit der erfindungsgemäße Lösung umgangen werden.

Gemäß einer vorteilhaften Ausgestaltung der Erfindung ist das Korona- Druckwerk-Modul einem ersten Druckwerk-Modul vorgeordnet, das heißt, dass nach der Anlage das Korona-Druckwerk-Modul folgt. Der als Bogen oder Platte vorliegende Bedruckstoff wird bereits vor dem Bereitstellen bzw. dem Zuführen in die/zu der Rotationsdruckmaschine einer Korona-Behandlung unterzogen, um den Bedruckstoff derart aufzubereiten, dass dieser für die vorgesehenen nachfolgenden Behandlungsschritte, wie z.B. Bedrucken, geeignet ist. Da sich die durch die Korona-Behandlung erzielten Bedruckstoff-Eigenschaften zeitlich verändern oder zurückbilden können, wird gemäß dieser Ausführungsform mittels des einem ersten Druckwerk-Modul vorangestellten Korona-Druckwerk-Moduls der Bedruckstoff zur Auffrischung bzw. Verbesserung der vorhandenen Eigenschaften erneut einer Korona-Behandlung unterzogen werden.

Es ist aber auch möglich, innerhalb einer Rotationsdruckmaschine wenigstens zwei Korona-Druckwerk-Module zu integrieren, insbesondere wenn es sich um eine Mehrfarben-Druckmaschine mit Schön- und Widerdruck handelt. So kann zur Oberflächenbehandlung des Bedruckstoffs ein Korona-Druckwerk-Modul nach der Anlage eingefügt und ein weiteres Korona-Druckwerk-Modul zur Oberflächenbehandlung der anderen Seite (Widerdruckseite) des Bedruckstoffs kann vor oder nach der Bogen-Wendeeinrichtung installiert sein.

Am als Gegenelektrode ausgebildeten Druckzylinder sind mantelseitig Greifer angeordnet, die den als Bogen oder Platte vorliegenden Bedruckstoff im Bereich der Vorderkante fixieren. Gemäß einer vorteilhaften Ausführungsform der Erfindung sind die Greifer als mechanisch arbeitende Klemmgreifer ausgebildet und bestehen aus mit Greiferaufschlägen zusammenwirkenden beweglichen Greiferfingern oder jeweils aus zwei Zangengreiferhälften. Die Klemmgreifer ragen, um die Übernahme des bogenförmigen Bedruckstoffs von einem vorgelagerten bogenführenden Zylinder oder einer Übergabetrommel zu ermöglichen, über die Peripherie des Druckzylinders hinaus. Auf die Greifer wirkt eine Einrichtung, die die Greifer nach Maßgabe des Drehwinkels des Druckzylinders in Bezug auf die Behandlungselektrode bzw. den Behandlungsspalt unter die Peripherie des Druckzylinders versenkt. Das kann in der Art erfolgen, dass die Greifer nur dann versenkt werden, wenn sie den Behandlungsspalt passieren oder indem sie bereits unmittelbar nach der Übernahme des Bedruckstoffs von einem vorgelagerten bogenführenden Zylinder oder einer Übergabetrommel versenkt werden. Der Vorteil dieser Lösung besteht darin, dass der Behandlungsspalt klein gehalten werden kann, da dessen minimale Breite nicht mehr durch das Maß, in dem Teile der Greifer über die Peripherie des Druckzylinders hinausragen, bestimmt wird. Die Wirksamkeit der Korona-Einrichtung wird damit bei gleichbleibendem Energieeinsatz gesteigert.
Eine weiterer Vorteil besteht darin, dass unerwünschte Entladungen der Behandlungselektrode über die Greifer vermieden werden.

Eine dem vergleichbare Wirkung kann erzielt werden, wenn die Greifer als Sauggreifer ausgebildet sind und eine Ansaugfläche aufweisen, die zumindest annähernd entlang der Mantelfläche des Druckzylinders verläuft.

Gemäß einer anderen Ausgestaltung der Erfindung ist das Korona- Druckwerk-Modul wenigstens einem Druckwerk-Modul nach- und zumindest einem Lackwerk-Modul vorgeordnet, wodurch zusätzlich die Trocknungsgeschwindigkeit der aufgetragenen Farbe positiv beeinflusst werden kann.

Ferner beinhaltet die Erfindung ein Korona-Druckwerk-Modul zum Verwenden in einer Rotationsdruckmaschine, bei dem der Behandlungsspalt zwischen der Behandlungselektrode und der Gegenelektrode während der Behandlung eine konstante Weite im Bereich zwischen 4 mm und 8 mm hat.

Gegenelektrode und Behandlungselektrode sind jeweils mit einer Hochspannungsquelle verbunden und über Steuermittel in Abhängigkeit von anderen maschinenspezifischen Daten ansteuerbar.

Die der Gegenelektrode (dem Druckzylinder) gegenüberliegend angeordnete Behandlungselektrode kann beispielsweise als einstückige stabförmige Elektrode ausgebildet sein, die sich über die gesamte Formatbreite erstreckt. Ebenso kann die Behandlungselektrode als eine Anordnung aus mehreren (z.B. in Reihe angeordneten) Elektroden-Elementen gebildet sein, wobei diese Anordnung, die sich ebenfalls über die gesamte Formatbreite erstreckt, in einer Einrichtung aufgenommen der Gegenelektrode gegenüberliegend angeordnet ist. Die Behandlungselektrode bzw. die Einrichtung, in der dieselbe aufgenommen ist, ist beweglich befestigt und kann aus ihrer Arbeitsstellung und damit, räumlich betrachtet, von der Gegenelektrode weg geschwenkt werden. Dies ist besonders dann von Vorteil, wenn die Korona-Einrichtung nicht benutzt bzw. benötigt wird.

Die Gegenelektrode (Masse) ist durch den Druckzylinder bzw. die elektrisch leitfähige Auflage für den Bogen gebildet.

Der Behandlungsspalt zwischen der Gegenelektrode und der Behandlungselektrode weist vorzugsweise eine Weite von 4 mm bis 8 mm auf. Die einander gegenüberliegenden Elektroden sind dabei so eingerichtet, dass die Oberfläche des zwischen ihnen liegenden Bedruckstoffs (Bogen/Platte) optimal bearbeitet wird. Darüber hinaus ist in diesem Bereich der Behandlungsspalt damit so groß/weit gewählt, dass die am Druckzylinder (das heißt an der Gegenelektrode) ausgebildeten Greifer ungehindert den Behandlungsspalt passieren können. Damit ist ein Kompromiss gebildet zwischen den technisch vorgegebenen Bedingungen hinsichtlich der Behandlungsspaltbreite und der Gewährleistung einer bevorzugten stationären Anordnung der Behandlungselektrode während der Korona-Behandlung, so dass einerseits der Erfolg der Korona-Behandlung gesichert ist und andererseits nicht zwischen einer Arbeitsstellung und einer Greiferdurchlassstellung unterschieden werden muss.

Gemäß einer bevorzugten Ausgestaltung dieser Ausführungsform ist der Behandlungsspalt 6 mm. Bei dieser Spaltbreite von 6 mm ist die Korona-Behandlung des Bedruckstoffs optimal und die Greifer können ohne Behinderung den Behandlungsspalt passieren.

Gemäß einer weiteren Ausgestaltung der Erfindung weist das Korona-Druckwerk-Modul wenigstens einen Niederhalter zum Niederhalten des Bogens/der Platte, der jeweils im Bereich einer Lücke, welche zwischen zwei am Druckzylinder angeordneten Greifern gebildet ist, dem Druckzylinder gegenüberliegend angeordnet ist. Vorzugsweise werden jedoch zwei voneinander beabstandete Niederhalter vorgesehen sein. Die Niederhalter sind an der Korona-Einrichtung derart angeordnet, dass diese, während die Greifer im Verarbeitungsprozess den Bereich mit den Niederhaltern passieren, jeweils in eine Lücke zwischen zwei nebeneinander angeordneten Greifern eingreifen, ohne dass sich die Greifer oder Niederhalter einander behindern.

Die Niederhalter können z.B. zylinderförmige, auf einer zum Druckzylinder achsparallel angeordneten Traverse aufgeschobene Rollen sein, die während dem Bearbeitungs- bzw. Druckprozess auf dem Bogen/der Platte anliegen und auf diesem/dieser abrollen. Die axiale Länge der Rollen ist dabei geringer als der Abstand zwischen zwei nebeneinander angeordneten Greifern, so dass jeweils eine Rolle problemlos in die Lücke zwischen zwei Greifern eingreifen kann. Bei der Ausführungsform mit zwei nebeneinander beabstandet angeordneten Niederhaltern wird vorzugsweise jeweils einer der Niederhalter an jeweils einem seitlichen Endbereich einer achsparallelen Traverse angeordnet sein. Die Niederhalter drücken den Bogen/die Platte an den Druckzylinder an.

Gemäß einer bevorzugten Ausgestaltung der Erfindung sind an der Korona-Einrichtung in Bogenlaufrichtung wenigsten ein Niederhalter vor der Behandlungselektrode und ein Niederhalter nach der Behandlungselektrode angeordnet. Vorzugsweise ist jeweils der Abstand zwischen der Behandlungselektrode und dem Niederhalter 2 mm. Damit wird gewährleistet, dass der Bedruckstoff im Bereich des Behandlungsspaltes an der Gegenelektrode, also dem Druckzylinder anliegt.

So wie die Korona-Einrichtung aus ihrer Arbeitsposition von der Gegenelektrode weggeschwenkt werden kann, können auch die Niederhalter aus ihrer Niederhalte-Position aus der Arbeitsstellung z.B. nach oben hin weggeschwenkt werden.

Insbesondere Bedruckstoffe aus Kunststoff, Bedruckstoffe mit einer bestimmten Materialdicke oder ähnlichem, die eine bestimmte Steifigkeit aufweisen, müssen mittels der Niederhalter gegen den Druckzylinder gedrückt bzw. gepresst werden, damit die Bedruckstoffe tatsächlich am Druckzylinder anliegend den Behandlungsspalt passieren, um optimale Korona-Behandlungsergebnisse zu erreichen und das Berühren der Behandlungselektrode zu vermeiden.

Als Alternative dazu können jedoch auch eine Vielzahl von Niederhaltern, maximal jedoch nur so viele, wie Lücken zwischen Greifern ausgebildet sind, an einer Traverse (Aufnahme) angeordnet sein. Die Niederhalter können beispielsweise federbelastet gegen den Druckzylinder gedrückt sein und auf dem Bedruckstoff abrollen. Die Niederhalter bzw. die Traversen, an denen die Niederhalter angeordnet sind, sind vom Druckzylinder wegschwenkbar ausgebildet.

Gemäß einer Weiterbildung der Erfindung ist an dem Korona-Druckwerk-Modul eine den Bogen/die Platte absaugende Absaugeinrichtung vorgesehen, deren Saugöffnung auf den Behandlungsspalt ausgerichtet ist. Mittels dieser Absaugeinrichtung wird das während der Korona-Entladung zwischen Behandlungselektrode und Gegenelektrode entstehende Gas abgesaugt.

Aufgrund der in Bogenlaufrichtung vor und nach der Behandlungselektrode angeordneten Niederhalter besteht keine Gefahr, dass diese Bedruckstoffe von der Absaugeinrichtung angesaugt und zerstört werden könnten.

Gemäß einer weiteren vorteilhaften Ausgestaltung der Erfindung ist elektrisches Erdpotential am Druckzylinder mittels Kohle-Schleifringen erzielbar. Durch diese Einrichtung wird die Entladung über die Walzen-/oder Zylinderlager vermieden, wodurch eine höhere Lebensdauer der Lager gewährleistet wird.

Die Rotationsdruckmaschine weist wenigstens zwei Druckwerk-Module mit jeweils einem Druckturm auf, die jeweils mit einem Gummizylinder einem Plattenzylinder und einem Farbwerk ausgestattet sind. Dem ersten Druckwerk-Modul in Bogenlaufrichtung ist ein Korona-Druckwerk-Modul vorgeordnet. Das Korona-Druckwerk-Modul ist eine separates, unabhängiges Modul und weist einen als Gegenelektrode ausgebildeten Druckzylinder und eine Übergabetrommel auf.

Innerhalb des Korona-Druckwerk-Moduls ist, dem Druckzylinder gegenüberliegend, die Korona-Einrichtung mit der Behandlungselektrode angeordnet, wobei die Behandlungselektrode und die Gegenelektrode (Druckzylinder ) zwischen sich den Behandlungsspalt ausbilden. Vor dem Korona-Druckwerk-Modul ist vorzugsweise nur die Anlage vorgesehen, während sich dem letzten Druckwerk-Modul die Auslage anschließt. Der Behandlungsspalt zwischen dem Druckzylinder und der Korona-Einrichtung ist so gewählt, dass die am Druckzylinder vorgesehenen Greifer diesen problemlos passieren können.

Das Korona-Druckwerk-Modul und die anderen Druckwerk-Module weisen jeweils einen im Wesentlichen gleichen Druckzylinder eine im Wesentlichen gleiche Übergabetrommel auf und unterscheiden sich darin, dass die Druckwerk-Module jeweils mit einem Druckturm versehen sind, während das Korona-Druckwerk-Modul mit einer Korona-Einrichtung versehen ist.

Gemäß anderen Ausführungsformen kann das Korona-Druckwerk-Modul 1 auch zwischen zwei Druckwerk-Modulen eingefügt sein oder sich an das letzte Druckwerk-Modul anschließen und vor der Auslage montiert sein. Aufgrund der Modulbauweise müssen an den Druckwerken keine Umbauten o.ä. vorgenommen werden, das Korona-Druckwerk-Modul kann, auch nachträglich an jeder beliebige Stelle der Rotationsdruckmaschine je nach Bedarf, eingefügt werden.

## Patentansprüche

1. Rotationsdruckmaschine mit einer Anlage, wenigstens einem Druckwerk-Modul aufweisend einen Druckzylinder und eine Übergabetrommel, einer Auslage und mit einer Korona-Einrichtung zum Behandeln von als Bogen oder als Platte vorliegenden Bedruckstoffen mittels elektrischer Korona-Entladung, mit einer Behandlungselektrode und einer Gegenelektrode, zwischen denen ein Behandlungsspalt ausgebildet ist, wobei die Korona-Einrichtung einem Druckwerk zugeordnet ist, derart, dass der Druckzylinder als Gegenelektrode ausgebildet ist,
**dadurch gekennzeichnet,**
**dass** mit dem als Gegenelektrode ausgebildeten Druckzylinder mit der übrigen Korona-Einrichtung und mit einer Übergabetrommel ein separates Korona-Druckwerk-Modul ausgebildet ist.

2. Rotationsdruckmaschine nach Anspruch 1, bei der das Korona-Druckwerk-Modul einem ersten Druckwerk-Modul vorgeordnet ist.

3. Rotationsdruckmaschine nach Anspruch 1 oder 2, bei der das Korona-Druckwerk-Modul wenigstens einem Druckwerk-Modul nachgeordnet und wenigstens einem Lackwerk vorgeordnet ist.

4. Rotationsdruckmaschine nach einem der Ansprüche 1 bis 3, umfassend wenigstens zwei Druckwerks-Module und eine zwischen diesen angeordnete Bogen-Wendeeinrichtung, wobei das Korona-Druckwerk-Modul unmittelbar vor oder nach der Bogen-Wendeeinrichtung angeordnet ist.

5. Rotationsdruckmaschine nach einem der Ansprüche 1 bis 4, bei der der als Gegenelektrode ausgebildete Druckzylinder mantelseitig angeordnete, den Bedruckstoff kantenseitig fixierende Greifer umfasst und eine Einrichtung, die die Greifer nach Maßgabe des Drehwinkels des Druckzylinders unter die Peripherie des Druckzylinders versenkt, vorgesehen ist.

6. Rotationsdruckmaschine nach einem der Ansprüche 1 bis 4, bei der der als Gegenelektrode ausgebildete Druckzylinder mantelseitig angeordnete, den Bedruckstoff im Bereich der Vorderkante fixierende mit Saugluft arbeitende Greifer umfasst, die eine zumindest annähernd entlang der Mantelfläche des Druckzylinders verlaufende Ansaugfläche aufweisen.

7. Rotationsdruckmaschine nach einem der vorhergehenden Ansprüche, bei der der Behandlungsspalt zwischen der Behandlungselektrode und der Gegenelektrode während der Behandlung eine konstante Weite im Bereich zwischen 4 mm und 8 mm hat.

8. Rotationsdruckmaschine nach Anspruch 7, bei der der Behandlungsspalt während der Behandlung gleichbleibend 6 mm ist.

9. Rotationsdruckmaschine nach einem der vorhergehenden Ansprüche mit wenigstens einem Niederhalter zum Niederhalten des Bogens/der Platte auf dem Druckzylinder, der im Bereich einer Lücke, welche zwischen zwei am Druckzylinder angeordneten Greifern gebildet ist, dem Druckzylinder gegenüberliegend angeordnet ist.

10. Rotationsdruckmaschine nach Anspruch 9, bei dem wenigstens ein Niederhalter auf einer achsparallel zum Druckzylinder verlaufenden Aufnahme angeordnet ist.

11. Rotationsdruckmaschine nach Anspruch 9 oder 10, bei dem in Bogenlaufrichtung wenigstens ein Niederhalter vor und wenigstens ein Niederhalter nach der Behandlungselektrode angeordnet ist.

12. Rotationsdruckmaschine nach einem der vorhergehenden Ansprüche, bei dem eine den Bogen/die Platte absaugende Absaugeinrichtung vorgesehen ist, deren Saugöffnung auf den Behandlungsspalt ausgerichtet ist.

13. Rotationsdruckmaschine nach einem der vorhergehenden Ansprüche, bei dem die Korona-Einrichtung und/oder die Niederhalter aus ihrer Arbeitsstellung und damit von der Gegenelektrode weg schwenkbar angeordnet sind.

14. Rotationsdruckmaschine nach einem der vorhergehenden Ansprüche, bei dem elektrisches Erdpotential am Druckzylinder mittels Kohle-Schleifringen erzielbar ist.

## Claims

1. Rotary printing machine with a feeder, at least one printing mechanism module comprising a printing cylinder and a transfer drum, a delivery device and a corona discharge device for treating printing materials, which are present as sheets or as a plate, by means of an electric corona discharge, with a treatment electrode and a counter-electrode, between which a treatment gap is formed, wherein the corona discharge device is associated with a printing mechanism in such a manner that the printing cylinder is constructed as counter-electrode, **characterised in that** a separate corona printing mechanism module is constructed by the printing cylinder, which is constructed as counter-electrode, with the rest of the corona discharge device and with a transfer drum.

2. Rotary printing machine according to claim 1, in which the corona printing mechanism module is arranged upstream of a first printing mechanism module.

3. Rotary printing machine according to claim 1 or 2, in which the corona printing mechanism module is arranged downstream of at least one printing mechanism module and upstream of at least one lacquering mechanism.

4. Rotary printing machine according to any one of claims 1 to 3, comprising at least two printing mechanism modules and a sheet turning device arranged therebetween, wherein the corona printing mechanism module is arranged directly upstream or downstream of the sheet turning device.

5. Rotary printing machine according to any one of claims 1 to 4, in which the printing cylinder constructed as counter-electrode comprises grippers, which are arranged at the circumference and fix the printing material at the edge, and a device is provided which lowers the grippers below the periphery of the printing cylinder depending on the rotational angle of the printing cylinder.

6. Rotary printing machine according to any one of claims 1 to 4, in which the printing cylinder constructed as counter-electrode comprises grippers, which are arranged at the circumference and fix the printing material in the region of the front edge and which operate with suction air and have a suction surface extending at least approximately along the circumferential surface of the printing cylinder.

7. Rotary printing machine according to any one of the preceding claims, in which the treatment gap between the treatment electrode and the counter-electrode has a constant width in the range between 4 millimetres and 8 millimetres during the treatment.

8. Rotary printing machine according to claim 7, in which the treatment gap is a constant 6 millimetres during the treatment.

9. Rotary printing machine according to any one of the preceding claims with at least one holding-down device for holding down the sheet/plate on the printing cylinder, which is arranged in the region of a gap - which is formed between two grippers arranged at the printing cylinder - and opposite the printing cylinder.

10. Rotary printing machine according to claim 9, in which at least one holding-down device is arranged on a mount extending axially parallel to the printing cylinder.

11. Rotary printing machine according to claim 9 or 10, in which at least one holding-down device is arranged in front of and at least one holding-down device after the treatment electrode in sheet running direction.

12. Rotary printing machine according to any one of the preceding claims, in which a suction device sucking the sheet/plate is provided, the suction opening of the device being oriented towards the treatment gap.

13. Rotary printing machine according to any one of the preceding claims, in which the corona discharge device and/or the holding-down devices is or are pivotable out of the working setting thereof and thus away from the counter-electrode.

14. Rotary printing machine according to any one of the preceding claims, in which electrical ground potential is achievable at the printing cylinder by means of carbon wiper rings.

## Revendications

1. Machine d'impression rotative comportant une installation, au moins un module de groupe d'impression avec un cylindre d'impression et un tambour de transfert, un margeur et une installation à effet couronne pour traiter les matières imprimées disponibles sous forme de feuilles ou de plaques par une décharge couronne, une électrode de traitement et une contre-électrode entre lesquelles on forme un intervalle de traitement,
l'installation à effet couronne étant associée à un groupe d'impression de façon que le cylindre d'impression serve de contre-électrode, machine **caractérisée en ce que**
le cylindre d'impression est réalisé comme contre-électrode, le restant de l'installation couronne et un tambour de transfert, constituent un module de groupe d'impression à effet couronne, séparé.

2. Machine d'impression rotative selon la revendication 1,
dans laquelle
le module de groupe d'impression à effet couronne est installé en amont d'un premier module de groupe d'impression.

3. Machine d'impression rotative selon la revendication 1 ou 2, selon laquelle
le module de groupe d'impression à effet couronne est en aval d'au moins un module de groupe d'impression et en amont d'au moins un groupe de vernissage.

4. Machine d'impression rotative selon l'une des revendications 1 à 3, comprenant au moins deux modules de groupe d'impression, et entre ceux-ci une installation de retournement de feuilles,
le module de groupe d'impression couronne se trouvant directement en amont ou en aval de l'installation de retournement de feuilles.

5. Machine d'impression rotative selon l'une des revendications 1 à 4, selon laquelle
le premier cylindre d'impression réalisé comme contre-électrode, comporte des pinces installées du côté de l'enveloppe qui fixent la matière d'impression par son arête et une installation qui abaisse les pinces en dessous de la périphérie du cylindre d'impression suivant l'indication de l'angle de rotation du cylindre d'impression.

6. Machine d'impression rotative selon l'une des revendications 1 à 4, selon laquelle
le cylindre d'impression réalisé comme contre-électrode comprend du côté de l'enveloppe, des pinces travaillant avec de l'air aspiré pour fixer la matière d'impression au niveau de son arête avant, les pinces ayant une surface d'aspiration qui passe au moins sensiblement le long de la surface-enveloppe du cylindre d'impression.

7. Machine d'impression rotative selon l'une des revendications précédentes,
selon laquelle
l'intervalle de traitement entre l'électrode de traitement et la contre-électrode présente une largeur constante de l'ordre de 4 mm à 8 mm pendant le fonctionnement.

8. Machine d'impression rotative selon la revendication 7,
selon laquelle
l'intervalle de traitement reste constant à 6 mm pendant le fonctionnement.

9. Machine d'impression rotative selon l'une des revendications précédentes comportant au moins un serre-flan, pour maintenir la feuille ou la plaque contre le cylindre d'impression, et qui est réalisé dans la zone de l'intervalle entre deux pinces installées sur le cylindre d'impression, en regard du cylindre d'impression.

10. Machine d'impression rotative selon la revendication 9,
selon laquelle
au moins un serre-flan est prévu dans un logement d'axe parallèle au cylindre d'impression.

11. Machine d'impression rotative selon la revendication 8 ou 9,
selon laquelle
dans la direction de circulation des feuilles, il est prévu au moins un serre-flan en amont et au moins un serre-flan en aval de l'électrode de traitement.

12. Machine d'impression rotative selon l'une des revendications précédentes,
selon laquelle
l'orifice d'aspiration d'une installation d'aspiration qui aspire la feuille/plaque est aligné sur l'intervalle de traitement.

13. Machine d'impression rotative selon l'une des revendications précédentes,
selon laquelle
l'installation à effet couronne et/ou les serre-flans peuvent être basculés hors de leur position active et être ainsi écartés de la contre-électrode.

14. Machine d'impression rotative selon l'une des revendications précédentes,
selon laquelle
le potentiel électrique de masse est appliqué au cylindre d'impression par des bagues de frottement au carbone.
